# EUROPÄISCHE PATENTSCHRIFT

(11) **EP 4 563 247 B1**
(45) Veröffentlichungstag und Bekanntmachung des Hinweises auf die Patenterteilung: **17.09.2025**
(21) Anmeldenummer: 23212984.1
(22) Anmeldetag: 29.11.2023
(51) Int. Cl.: B07C 5/34, B07C 5/342, B07C 5/36

(54) **VERFAHREN UND PRÜFVORRICHTUNG ZUM PRÜFEN VON BEHÄLTERN**
METHOD AND TESTING DEVICE FOR TESTING CONTAINERS
PROCÉDÉ ET DISPOSITIF DE CONTRÔLE POUR CONTRÔLER DES RÉCIPIENTS

(43) Veröffentlichungstag der Anmeldung: 04.06.2025
(73) Patentinhaber: Uhlmann Pac-Systeme GmbH & Co. KG, 88471 Laupheim (DE)
(72) Erfinder: Kronawitter, Michael, 88471 Laupheim (DE)
(74) Vertreter: Wächter, Jochen

(56) Entgegenhaltungen:
- WO-A1-2022/229089

## Beschreibung

Die vorliegende Erfindung betrifft ein Verfahren und eine Prüfvorrichtung zum Prüfen von Behältern für einnehmbare Produkte, insbesondere medizinische oder pharmazeutische Produkte oder Nahrungs- oder Nahrungsergänzungsmittel, auf Fremdkörper, insbesondere auf metallische Fremdkörper.

Verpackungsmaschinen zum Befüllen von Flaschen und flaschenähnlichen Behältern, die hierin allgemein als Behälter bezeichnet werden, mit einnehmbaren Produkten, wie z.B. mit medizinischen oder pharmazeutischen Produkten oder Nahrungs- oder Nahrungsergänzungsmitteln, und zum Verschließen der befüllten Behälter werden auch als Flaschenlinien bezeichnet. Neben einer Fülleinheit zum Befüllen der Behälter und einer Verschließeinheit zum Verschließen der befüllten Behälter kann eine solche Flaschenlinie weiterhin Zuführeinheiten für Trockenmittel, Wattebauschen oder dergleichen umfassen. Es sind kontinuierlich und getaktet betriebene Flaschenlinien bekannt, bei denen die Behälter die Flaschenlinie entsprechend kontinuierlich bzw. getaktet durchlaufen.

In der Verpackungsmaschine besteht die Gefahr, dass Fremdkörper, wie zum Beispiel metallische Fremdkörper, in die noch unverschlossenen Behälter geraten. Behälter, die solche Fremdkörper enthalten, müssen zuverlässig erkannt werden und dürfen nicht in den Vertrieb gelangen.

Aus der WO 2013/119741 A1 und der WO 2015/092010 A1 sind beispielsweise Metalldetektoren bekannt, die tunnelförmig ausgebildet sind und eine Durchgangsöffnung aufweisen, durch die ein Förderband zum Fördern von zu prüfenden Produkten geführt ist. Die WO 2022/229089 A1 beschreibt eine Prüfvorrichtung, bei der die zu prüfenden Produkte unmittelbar hintereinander in einer Reihe entlang einer Förderebene gefördert werden und bei der Metalldetektoren entsprechend eng nebeneinander unterhalb der Förderebene angeordnet sind. Je Takt werden mehrere zu prüfende Produkte abgesenkt und dabei durch die Metalldetektoren geprüft.

Derartige Metalldetektoren eignen sich häufig nicht zum Einsatz in getaktet betriebenen Flaschenlinien, zum Beispiel wenn die Behälter nicht auf einem Förderband gefördert werden, und können sehr teuer sein, was zu hohen Kosten der gesamten Flaschenlinie beiträgt. Bei getaktetem Betrieb einer Verpackungsmaschine ist es von Vorteil, wenn je Takt mehrere Behälter auf Fremdkörper geprüft werden. Aufgrund des geringen Abstands der Behälter, insbesondere in Flaschenlinien, kann es dabei dazu kommen, dass sich die Detektoren gegenseitig stören bzw. negativ beeinflussen und es infolgedessen zu Ungenauigkeiten oder Fehlern bei der Detektion von Fremdkörpern kommt.

Es ist daher eine Aufgabe der vorliegenden Erfindung, ein Verfahren und eine Prüfvorrichtung bereitzustellen, die einfach und kostengünstig eine zuverlässige Prüfung des Behälterinhalts auf Fremdkörper, insbesondere auf metallische Fremdkörper, bei getaktet betriebenen Verpackungsmaschinen ermöglichen.

Diese Aufgabe wird durch den Gegenstand der Ansprüche 1 und 10 gelöst. Bevorzugte Ausführungsformen sind Gegenstand der abhängigen Ansprüche.

Ein erfindungsgemäßes Verfahren zum Prüfen von Behältern für einnehmbare Produkte, insbesondere für medizinische oder pharmazeutische Produkte oder für Nahrungs- oder Nahrungsergänzungsmittel, mittels einer Prüfvorrichtung, die eine Mehrzahl von Sensoren mit zumindest einem ersten Sensor und einem zweiten Sensor zum Detektieren von Fremdkörpern, insbesondere von metallischen Fremdkörpern, in den Behältern umfasst, wobei der erste Sensor und der zweite Sensor parallel zu einer Förderrichtung der Behälter hintereinander angeordnet sind, umfasst die folgenden Schritte:
a) Fördern einer Mehrzahl von Behältern getaktet in der Förderrichtung;
b) Anordnen eines ersten zu prüfenden Behälters der Mehrzahl von Behältern in einer ersten Position und eines zweiten zu prüfenden Behälters der Mehrzahl von Behältern in einer zweiten Position;
c) Erzeugen einer Relativbewegung zwischen dem ersten zu prüfenden Behälter und dem ersten Sensor parallel zu einer Bewegungsrichtung, die im Wesentlichen senkrecht zur Förderrichtung ausgerichtet ist, und Erzeugen einer Relativbewegung zwischen dem zweiten zu prüfenden Behälter und dem zweiten Sensor parallel zur Bewegungsrichtung, sodass der erste Sensor den ersten zu prüfenden Behälter zeitweise zumindest teilweise umgibt und der zweite Sensor den zweiten zu prüfenden Behälter zeitweise zumindest teilweise umgibt;
d) Prüfen des ersten zu prüfenden Behälters durch den ersten Sensor und Prüfen des zweiten zu prüfenden Behälters durch den zweiten Sensor, wobei beim Prüfen des ersten zu prüfenden Behälters der erste Sensor aktiviert ist, während der zweite Sensor deaktiviert ist, und beim Prüfen des zweiten zu prüfenden Behälters der zweite Sensor aktiviert ist, während der erste Sensor deaktiviert ist.

Auf diese Art und Weise wird ein einfaches und zuverlässiges Verfahren zum Prüfen der Behälter auf Fremdkörper bereitgestellt, bei dem in einem Takt mindestens zwei Behälter geprüft werden können, wobei die Mehrzahl von Sensoren nicht gleichzeitig, sondern abwechselnd aktiviert sind, sodass sie sich nicht gegenseitig beeinflussen. Ungenauigkeiten oder Fehler bei der Erkennung von Fremdkörpern können dadurch minimiert werden. Darüber hinaus müssen die Sensoren nicht mit unterschiedlichen Einstellungen, wie zum Beispiel unterschiedlichen Frequenzen, betrieben werden, um eine gegenseitige Beeinflussung zu vermeiden. Jeder Sensor ist daher mit bezüglich seiner Funktion optimierten Einstellungen betreibbar, wodurch Ungenauigkeiten oder Fehler bei der Erkennung von Fremdkörpern weiter minimiert werden können. Da sich die Mehrzahl von Sensoren nicht gegenseitig beeinflusst, ist ihre Anordnung relativ zueinander weniger stark eingeschränkt und die Prüfvorrichtung kann flexibler gestaltet werden. Das Verfahren wird bevorzugt für alle Behälter der Mehrzahl von Behältern wiederholt, sodass alle Behälter geprüft werden.

Vorzugsweise ist jeder zu prüfende Behälter der Mehrzahl von Behältern vor dem Prüfen bereits mit einnehmbaren Produkten befüllt, kann aber auch erst danach befüllt werden. Im Allgemeinen wird jeder Behälter mit einer Vielzahl von einnehmbaren Produkten befüllt, die vorzugsweise zwischen 10 und 200, mehr bevorzugt zwischen 10 und 150, noch mehr bevorzugt zwischen 10 und 120 Produkte umfasst. Die einnehmbaren Produkte liegen vorzugsweise lose bzw. als Schüttgut vor. Gegebenenfalls kann zudem jeder zu prüfende Behälter bereits verschlossen sein. So kann verhindert werden, dass nach der Prüfung der Mehrzahl von Behältern durch die Prüfvorrichtung Fremdkörper in die Behälter gelangen.

Im Allgemeinen sind die einnehmbaren Produkte bevorzugt medizinische Produkte, pharmazeutische Produkte, wie Arzneimittel, Nahrungsmittel oder Nahrungsergänzungsmittel. Bei den einnehmbaren Produkten handelt es sich bevorzugt um Solida, wie zum Beispiel Tabletten, Dragées oder Kapseln. Bei den Lebensmitteln kann es sich beispielsweise um Kaugummis, Pastillen, Bonbons oder dergleichen handeln. Bei den Nahrungsergänzungsmitteln handelt es sich z.B. um Mineralien, Vitamine, Fettsäuren oder dergleichen in Pulver-, Tabletten- oder Kapselform.

Die Behälter der Mehrzahl von Behältern sind dazu ausgebildet, die einnehmbaren Produkte lose aufzunehmen. Mit anderen Worten sind die Behälter dazu ausgebildet, unverpackte, einzeln handhabbare bzw. als Schüttgut vorliegende einnehmbare Produkte aufzunehmen.

Bei den einnehmbaren Produkten kann es sich aber auch um Liquidaprodukte handeln. Die Behälter der Mehrzahl von Behältern sind dann dazu ausgebildet, die Liquidaprodukte unmittelbar aufzunehmen, also mit den Liquidaprodukten befüllt zu werden.

Bei den Behältern der Mehrzahl von Behältern handelt es sich bevorzugt um Behälter, die mittels eines Deckels verschließbar sind, wie sie zur Aufnahme von einnehmbaren Produkten der hierin beschriebenen Art bekannt sind. Jeder Behälter kann einen Boden, eine umlaufende Wand und einen Hals aufweisen. Der Hals bildet eine Öffnung des Behälters, durch die die Produkte in den Behälter gefüllt und aus dem Behälter entnommen werden können. Der Deckel ist vorzugsweise auf den Behälter gepresst oder geschraubt, wobei im Falle des Aufschraubens der Hals ein Gewinde aufweist, das mit einem Gewinde des Deckels eingreift. Der Deckel kann aber grundsätzlich eine beliebige kraftschlüssige oder formschlüssige Verbindung zum Behälter, insbesondere zu dessen Hals aufweisen. Die Mehrzahl von Behältern kann aus Kunststoff oder Glas gebildet sein.

In allen hierin beschriebenen Ausführungsformen sind die Behälter der Mehrzahl von Behältern bevorzugt als Flaschen ausgebildet. Alle hierin beschriebenen Merkmale der Behälter treffen auch auf Flaschen zu. Der Begriff "Flasche" kann daher für diese bevorzugte Ausführungsform durchwegs synonym zu dem Begriff "Behälter" verwendet werden. Auch flaschenähnliche Behälter, wie Ampullen, Karpulen oder Vials sollen hierin unter "Flaschen" bzw. "Behälter" fallen. Dies gilt ebenso für verschließbare (Kunststoff-) Behälter bzw. Flaschen, wie sie z.B. aus dem Bereich von Lebensmitteln und Nahrungsergänzungsmitteln bekannt sind.

Jeder Behälter der Mehrzahl von Behältern ist vorzugsweise im Wesentlichen rotationssymmetrisch um eine Mittelachse ausgebildet. Werden die Behälter stehend gefördert, ist die Mittelachse vorzugsweise senkrecht zu einer Förderebene, in der die Mehrzahl von Behältern durch die Prüfvorrichtung bewegt werden, sowie parallel zur Bewegungsrichtung ausgerichtet. Die Behälter der Mehrzahl von Behältern weisen vorzugsweise jeweils einen Durchmesser auf, der zwischen 20 mm und 1000 mm, mehr bevorzugt zwischen 25 mm und 77 mm beträgt. Eine Höhe der Behälter der Mehrzahl von Behältern beträgt vorzugsweise zwischen 40 mm und 200 mm.

Die Mehrzahl von Sensoren ist dazu eingerichtet, Fremdkörper, insbesondere metallische Fremdkörper, in den Behältern zu detektieren. Schritt d) umfasst daher vorzugsweise das Erkennen, ob ein Fremdkörper in dem jeweiligen zu prüfenden Behälter enthalten ist, mittels des ersten Sensors und des zweiten Sensors, wodurch die Behälter geprüft werden.

Bevorzugt wird der erste zu prüfende Behälter durch den ersten Sensor geprüft, während der erste Sensor den ersten zu prüfenden Behälter zumindest teilweise umgibt, und wird der zweite zu prüfende Behälter durch den zweiten Sensor geprüft, während der zweite Sensor den zweiten zu prüfenden Behälter zumindest teilweise umgibt. Eine besonders zuverlässige Erkennung von Fremdkörpern kann ermöglicht werden, wenn der erste Sensor und der zweite Sensor den jeweils zu prüfenden Behälter in Umfangsrichtung des zu prüfenden Behälters vollständig umgeben. Vorzugsweise umgibt jeweils ein Sensor genau einen Behälter.

Besonders bevorzugt sind die Sensoren der Mehrzahl von Sensoren induktive Sensoren zum Erkennen metallischer Fremdkörper und beispielsweise jeweils als Ringsensor ausgebildet. Solche Sensoren sind kostengünstig, was sich entsprechend positiv auf die Kosten der Prüfvorrichtung auswirkt. Außerdem lassen sich diese Sensoren einfach in die Prüfvorrichtung integrieren und weisen eine ausreichend hohe Sensibilität und Auflösung auf, um auch kleine metallische Fremdkörper zuverlässig zu erkennen. Durch die abwechselnde Aktivierung der Sensoren wird erreicht, dass sich die Magnetfelder der induktiven Sensoren nicht gegenseitig beeinträchtigen.

Dass ein Sensor aktiviert ist, bedeutet hierin allgemein, dass er sich in einem aktiven Zustand befindet, in dem er dazu eingerichtet ist, Fremdkörper zu detektieren. Im Gegensatz dazu befindet sich ein deaktivierter Sensor in einem deaktivierten Zustand, in dem er nicht in der Lage ist, einen Fremdkörper zu detektieren. Im Falle induktiver Sensoren erzeugt ein aktivierter Sensor ein Magnetfeld, während ein deaktivierter Sensor kein Magnetfeld erzeugt.

Vorzugsweise ist jeder der Mehrzahl von Sensoren dazu eingerichtet, metallische Fremdkörper zu erkennen, die eine Größe zwischen 0,5 und 25 mm, mehr bevorzugt zwischen 1,0 und 2,0 mm aufweisen. Die Größe kann dabei einem Durchmesser im Wesentlichen kugelförmiger Fremdkörper oder einer Kantenlänge im Wesentlichen quaderförmiger Fremdkörper entsprechen. Jeder der Mehrzahl von Sensoren ist besonders bevorzugt dazu eingerichtet, Fremdkörper zu erkennen, die aus einem der folgenden Materialien oder einer Kombination daraus gebildet sind: Eisen, Edelstahl, Aluminium, Messing, Buntmetalle.

Die Förderrichtung ist parallel zur Förderebene ausgerichtet. Die Bewegungsrichtung ist bevorzugt senkrecht zur Förderebene ausgerichtet. Unabhängig davon und unabhängig voneinander verlaufen die Förderrichtung und die Förderebene vorzugsweise jeweils im Wesentlichen horizontal. Die Bewegungsrichtung kann im Wesentlichen vertikal ausgerichtet sein.

Bevorzugt ist eine Fördereinrichtung vorgesehen, die die Mehrzahl von Behälter gemäß Schritt a) getaktet in Förderrichtung fördert, insbesondere in der Förderebene. Die Förderebene kann durch eine Fläche definiert sein, auf der die Mehrzahl von Behältern in Förderrichtung gefördert wird. Zum Beispiel ist die Fläche eine Oberfläche eines Fördertischs oder eines Förderbands. Die Fördereinrichtung kann die Mehrzahl von Behältern zum Beispiel auf dem Fördertisch durch die Prüfvorrichtung bewegen. Bevorzugt ordnet die Fördereinrichtung ferner den ersten zu prüfenden Behälter in der ersten Position und den zweiten zu prüfenden Behälter in der zweiten Position an. Im Allgemeinen können der erste zu prüfende Behälter und der zweite zu prüfende Behälter in Schritt b) während eines Takts, vorzugsweise gleichzeitig, in der jeweiligen aus erster und zweiter Position angeordnet werden.

Schritt c) erfolgt bevorzugt, sobald der erste zu prüfende Behälter in der ersten Position und der zweite zu prüfende Behälter in der zweiten Position angeordnet sind. Die Relativbewegung zwischen dem ersten zu prüfenden Behälter und dem ersten Sensor und die Relativbewegung zwischen dem zweiten zu prüfenden Behälter und dem zweiten Sensor erfolgen vorzugsweise im Wesentlichen gleichzeitig, also in einem Schritt des Verfahrens bzw. während eines Takts. Bevorzugt werden die Relativbewegungen synchron ausgeführt. Zum Erzeugen einer Relativbewegung gemäß Schritt c) kann ausschließlich die Mehrzahl von zu prüfenden Behältern bewegt werden, während die Mehrzahl von Sensoren stationär angeordnet ist, oder kann ausschließlich die Mehrzahl von Sensoren bewegt werden, während die Mehrzahl von zu prüfenden Behältern stationär angeordnet ist, oder kann sowohl die Mehrzahl von Sensoren als auch die Mehrzahl von zu prüfenden Behältern bewegt werden. Besonders einfach kann die Prüfvorrichtung ausgebildet sein, wenn ausschließlich die Mehrzahl von zu prüfenden Behältern bewegt wird. Es ist dann nicht erforderlich, die verkabelten und präzise eingestellten Sensoren zu bewegen. Während der Relativbewegungen nach Schritt c) werden die zu prüfenden Behälter zumindest kurzzeitig und somit zeitweise derart angeordnet, dass der erste bzw. zweite Sensor den jeweiligen zu prüfenden Behälter zumindest teilweise umgibt, bevor die zu prüfenden Behälter wieder zurück in die erste bzw. zweite Position bewegt werden.

Die Prüfvorrichtung umfasst bevorzugt eine Bewegungseinrichtung, die dazu ausgebildet ist, gleichzeitig die Relativbewegung zwischen dem ersten zu prüfenden Behälter und dem ersten Sensor und die Relativbewegung zwischen dem zweiten zu prüfenden Behälter und dem zweiten Sensor zu erzeugen. Verschiedene Ausführungen solcher Bewegungseinrichtungen sind dem Fachmann ersichtlich, insbesondere für den einfachen Fall, dass die Relativbewegung ausschließlich parallel zur Bewegungsrichtung erfolgt. In einer besonders bevorzugten Ausführungsform umfasst die Bewegungseinrichtung ein erstes Trägerelement, das von einem Aktor parallel zur Bewegungsrichtung bewegbar ist, insbesondere auf und ab bewegbar ist, und ein zweites Trägerelement, das vom selben Aktor oder einem weiteren Aktor parallel zur Bewegungsrichtung bewegbar ist, insbesondere auf und ab bewegbar ist. Das erste und das zweite Trägerelement können jeweils eine Kontaktfläche aufweisen, auf der die zu prüfenden Behälter angeordnet werden, beispielsweise indem die zu prüfenden Behälter in der ersten bzw. zweiten Position auf die jeweilige Kontaktfläche gestellt werden. Die Kontaktfläche ist vorzugsweise parallel zur Förderebene ausgerichtet. Der zumindest eine Aktor kann als elektrischer, elektro-magnetischer, hydraulischer, pneumatischer oder mechanischer Aktor ausgebildet sein. Die Bewegungseinrichtung kann aber zum Beispiel auch einen Greifer umfassen, der den jeweils zu prüfenden Behälter von oben oder von der Seite erfasst.

Vorzugsweise ist der erste zu prüfende Behälter in der ersten Position parallel zur Bewegungsrichtung beabstandet zum ersten Sensor angeordnet und ist der zweite zu prüfende Behälter in der zweiten Position parallel zur Bewegungsrichtung beabstandet zum zweiten Sensor angeordnet. Die (Relativ-) Bewegung der Mehrzahl von zu prüfenden Behältern erfolgt dann aus der ersten bzw. zweiten Position, die daher auch als Ausgangspositionen bezeichnet werden können.

Um eine möglichst einfache Konstruktion der Prüfvorrichtung zu ermöglichen, sind die Relativbewegungen gemäß Schritt c) bevorzugt ausschließlich parallel zur Bewegungsrichtung gerichtet. Die Relativbewegungen sind dann nicht in eine von der Bewegungsrichtung abweichende Richtung gerichtet. Insbesondere weisen die Relativbewegungen keine Komponente parallel zur Förderrichtung auf.

In einer bevorzugten Ausführungsform umfasst das Erzeugen der Relativbewegungen gemäß Schritt c) das Bewegen des ersten zu prüfenden Behälters aus der ersten Position in eine erste Extremposition und aus der ersten Extremposition zurück in die erste Position sowie das Bewegen des zweiten zu prüfenden Behälters aus der zweiten Position in eine zweite Extremposition und aus der zweiten Extremposition zurück in die zweite Position. Das Prüfen des ersten und des zweiten zu prüfenden Behälters gemäß Schritt d) erfolgt bevorzugt während den Relativbewegungen gemäß Schritt c) oder, falls die zu prüfenden Behälter zwischen dem Verlassen der ersten bzw. zweiten Position und dem Zurückkehren in diese temporär anhalten, in der jeweiligen Extremposition oder einer Zwischenposition zwischen der ersten bzw. zweiten Position und der jeweiligen Extremposition. Auf diese Weise lässt sich die Prüfung besonders gut in den getakteten Betrieb einbinden.

Eine Bewegung parallel zur Bewegungsrichtung in die erste und die zweite Extremposition und zurück kann besonders einfach durch eine Hubbewegung der Mehrzahl von zu prüfenden Behältern realisiert werden. Bevorzugt umfasst das Bewegen des ersten und des zweiten zu prüfenden Behälters aus der jeweiligen aus erster und zweiter Position in die jeweilige Extremposition das Absenken des ersten und des zweiten zu prüfenden Behälters und umfasst das Bewegen des ersten und des zweiten zu prüfenden Behälters aus der jeweiligen Extremposition zurück in die jeweilige aus erster und zweiter Position das Anheben des ersten und des zweiten zu prüfenden Behälters.

In einer bevorzugten Ausführungsform ist während des Absenkens des ersten und des zweiten zu prüfenden Behälters der erste Sensor aktiviert und der zweite Sensor deaktiviert und ist während des Anhebens des ersten und des zweiten zu prüfenden Behälters der zweite Sensor aktiviert und der erste Sensor deaktiviert. Auf diese Weise können sich der erste und der zweite zu prüfende Behälter für eine zuverlässige Prüfung möglichst lange im Detektionsbereich der Sensoren befinden, während zugleich sichergestellt ist, dass der erste und der zweite Sensor abwechselnd aktiviert sind und sich nicht gegenseitig beeinträchtigen. Diese Ausführungsform lässt sich besonders einfach realisieren.

In einer alternativen Ausführungsform sind der erste Sensor und der zweite Sensor während Schritt c), insbesondere während der Relativbewegung zwischen dem ersten und dem zweiten zu prüfenden Behälter und dem ersten und dem zweiten Sensor, abwechselnd aktiviert. D. h., dass entweder der erste oder der zweite Sensor aktiviert ist, während der andere aus dem ersten und dem zweiten Sensor deaktiviert ist, was allgemein im Rahmen der Erfindung gilt. Der Wechsel zwischen aktiviertem und deaktiviertem Zustand kann dadurch beliebig oft erfolgen, beispielsweise auch mehrfach während des Absenkens und Anhebens der zu prüfenden Behälter. Der erste Sensor und der zweite Sensor können folglich mit einer bestimmten Frequenz aktiviert und deaktiviert werden. Die Frequenz kann auf das zu erkennende Material abgestimmt sein bzw. auf dessen Erkennbarkeit durch den ersten und den zweiten Sensor. Die Prüfung auf Fremdkörper gemäß Schritt d) kann dadurch sehr flexibel angepasst werden.

Erfindungsgemäß werden zumindest der erste und der zweite zu prüfende Behälter durch den ersten und den zweiten Sensor geprüft. Die Erfindung betrifft im Allgemeinen ein Verfahren, bei dem eine Mehrzahl von zu prüfenden Behältern, insbesondere auch mehr als zwei Behälter, durch eine Mehrzahl von Sensoren geprüft werden. Die Anzahl von zu prüfenden Behältern entspricht vorzugsweise der Anzahl von Sensoren. Weiterhin richtet sich die Anzahl von zu prüfenden Behältern bevorzugt nach der Ausbildung einer die Prüfvorrichtung umfassenden Verpackungsmaschine, in der die einnehmbaren Produkte in die Behälter gefüllt werden und die Behälter verschlossen werden. Dabei werden in der Regel mehrere Behälter der Mehrzahl von Behältern gleichzeitig verarbeitet, beispielsweise befüllt oder verschlossen. Vorteilhafterweise wird daher auch in der Prüfvorrichtung eine entsprechende Anzahl von Behältern gleichzeitig geprüft. Auf diese Weise lässt sich der getaktete Betrieb der die Prüfvorrichtung umfassenden Verpackungsmaschine bestmöglich realisieren.

Grundsätzlich kann in Schritt b) eine Mehrzahl von zu prüfenden Behältern jeweils in einer Ausgangsposition beabstandet zu einem Sensor der Mehrzahl von Sensoren angeordnet werden, in Schritt c) gleichzeitig eine Relativbewegung zwischen jedem zu prüfenden Behälter und dem jeweiligen Sensor erzeugt werden, und in Schritt d) die zu prüfenden Behälter durch den jeweiligen Sensor geprüft werden. Insbesondere in diesem Fall aber auch allgemein im Rahmen der Erfindung sind die Sensoren der Mehrzahl von Sensoren parallel zur Förderrichtung hintereinander angeordnet, wobei von zwei in Förderrichtung benachbarten Sensoren der Mehrzahl von Sensoren jeweils nur ein Sensor aktiviert ist, während der andere deaktiviert ist. Dies gilt dann vorzugsweise für alle Paare von benachbarten Sensoren.

In einer besonders bevorzugten Ausführungsform werden genau drei Behälter gleichzeitig verarbeitet. Vorzugsweise umfasst die Mehrzahl von Sensoren daher einen dritten Sensor zum Detektieren von Fremdkörpern, insbesondere von metallischen Fremdkörpern, in den Behältern, wobei der zweite Sensor in Förderrichtung zwischen dem ersten Sensor und dem dritten Sensor angeordnet ist, wobei in Schritt b) ein dritter zu prüfender Behälter der Mehrzahl von Behältern in einer dritten Position angeordnet wird, wobei in Schritt c) gleichzeitig eine Relativbewegung zwischen dem dritten zu prüfenden Behälter und dem dritten Sensor parallel zur Bewegungsrichtung erzeugt wird, sodass der dritte Sensor den dritten zu prüfenden Behälter zeitweise zumindest teilweise umgibt, wobei in Schritt d) der dritte zu prüfende Behälter durch den dritten Sensor geprüft wird, bevorzugt während der dritte Sensor den dritten zu prüfenden Behälter zumindest teilweise umgibt, und wobei beim Prüfen des ersten zu prüfenden Behälters der erste Sensor aktiviert ist und beim Prüfen des dritten zu prüfenden Behälters der dritte Sensor aktiviert ist, während der zweite Sensor deaktiviert ist, und beim Prüfen des zweiten zu prüfenden Behälters der zweite Sensor aktiviert ist, während der erste und der dritte Sensor deaktiviert sind. Der zwischen dem ersten und dem dritten Sensor angeordnete zweite Sensor ist also nie gleichzeitig mit dem ersten und dem dritten Sensor aktiviert, sodass es zu keiner gegenseitigen Beeinflussung nebeneinander angeordneter Sensoren kommt. Bevorzugt werden der erste zu prüfende Behälter und der dritte zu prüfende Behälter gleichzeitig geprüft. Folglich können der erste Sensor und der dritte Sensor gleichzeitig aktiviert sein, während der zweite Sensor deaktiviert ist.

Im Übrigen erfolgt das Verfahren für den dritten zu prüfenden Behälter analog zum ersten zu prüfenden Behälter und sind der dritte zu prüfende Behälter und der dritte Sensor analog zum ersten zu prüfenden Behälter und zum ersten Sensor ausgebildet. Die diesbezüglich beschriebenen Merkmale sind daher analog auf den dritten zu prüfenden Behälter und den dritten Sensor übertragbar.

Schließlich kann das Verfahren nach Schritt d) das Fördern der Behälter weiter in Förderrichtung umfassen. Das Verfahren kann weiterhin das Füllen der Mehrzahl von Behältern umfassen, bevorzugt vor Schritt d) insbesondere auch vor Schritt b). Das Verfahren kann zudem das Verschließen der Mehrzahl von Behältern nach dem Füllen derselben umfassen, zum Beispiel vor Schritt b) oder nach Schritt d).

Die vorliegende Erfindung betrifft auch die Prüfvorrichtung zum Prüfen von Behältern für einnehmbare Produkte, insbesondere für medizinische oder pharmazeutische Produkte oder für Nahrungs- oder Nahrungsergänzungsmittel, wobei die Prüfvorrichtung die Mehrzahl von Sensoren mit zumindest dem ersten Sensor und dem zweiten Sensor zum Detektieren von Fremdkörpern, insbesondere von metallischen Fremdkörpern, in den Behältern umfasst, wobei der Sensor und der zweite Sensor parallel zur Förderrichtung der Behälter hintereinander angeordnet sind. Die Prüfvorrichtung zeichnet sich dadurch aus, dass sie dazu eingerichtet ist, das erfindungsgemäße Verfahren auszuführen.

Auf diese Art und Weise wird eine Prüfvorrichtung zum einfachen und zuverlässigen Prüfen der Behälter auf Fremdkörper bereitgestellt, die in einem Takt mindestens zwei Behälter prüfen kann, wobei die Mehrzahl von Sensoren nicht gleichzeitig, sondern abwechselnd aktiviert sind, sodass sie sich nicht gegenseitig stören bzw. negativ beeinflussen. Ungenauigkeiten oder Fehler bei der Erkennung von Fremdkörpern können dadurch minimiert werden. Darüber hinaus müssen die Sensoren nicht mit unterschiedlichen Einstellungen, wie zum Beispiel unterschiedlichen Frequenzen, betrieben werden, um eine gegenseitige Beeinflussung zu vermeiden. Jeder Sensor ist daher mit optimierten Einstellungen betreibbar, wodurch Ungenauigkeiten oder Fehler bei der Erkennung von Fremdkörpern weiter minimiert werden können. Da sich die Mehrzahl von Sensoren nicht gegenseitig beeinflusst, ist ihre Anordnung relativ zueinander weniger stark eingeschränkt und die Prüfvorrichtung kann flexibler gestaltet werden.

Das erfindungsgemäße Verfahren kann mittels der Prüfvorrichtung ausgeführt werden, welche wiederum dazu eingerichtet ist, das erfindungsgemäße Verfahren auszuführen. Folglich können alle hierin bezüglich des Verfahrens beschriebenen Merkmale auch auf die Prüfvorrichtung übertragen werden und umgekehrt.

Vorzugsweise umfasst die Prüfvorrichtung weiterhin eine Steuereinrichtung, die kommunizierend mit jedem der Mehrzahl von Sensoren, insbesondere mit dem ersten Sensor und dem zweiten Sensor, verbunden ist und die dazu eingerichtet ist, die Mehrzahl von Sensoren wahlweise zu aktivieren und zu deaktivieren. Auf diese Weise kann sichergestellt werden, dass jeweils nur einer von zwei nebeneinander angeordneten Sensoren aktiviert ist. Außerdem lassen sich Zeitpunkt und Dauer der Aktivierung sowie Frequenz der Wechsel der Sensoren einfach einstellen und nach Belieben anpassen.

Bei der Förderrichtung der Behälter handelt es sich um die Förderrichtung durch die Prüfvorrichtung. Die Prüfvorrichtung umfasst weiterhin bevorzugt die Fördereinrichtung und die Bewegungseinrichtung. Die Fördereinrichtung ist dazu ausgebildet, die Mehrzahl von Behältern getaktet in eine Förderrichtung zu fördern und den ersten zu prüfenden Behälter in der ersten Position und den zweiten zu prüfenden Behälter in der zweiten Position anzuordnen. Die Bewegungseinrichtung ist dazu ausgebildet, gleichzeitig eine Relativbewegung zwischen dem ersten zu prüfenden Behälter und dem ersten Sensor parallel zur Bewegungsrichtung und eine Relativbewegung zwischen dem zweiten zu prüfenden Behälter und dem zweiten Sensor parallel zur Bewegungsrichtung zu erzeugen. Vorzugsweise ist die Steuereinrichtung auch mit der Fördereinrichtung und der Bewegungseinrichtung kommunizierend verbunden, um diese anzusteuern. Insbesondere ist die Steuereinrichtung dazu eingerichtet, die Fördereinrichtung, die Bewegungseinrichtung und die Mehrzahl von Sensoren aufeinander abgestimmt anzusteuern, sodass die Prüfvorrichtung das erfindungsgemäße Verfahren ausführt.

Um den in Förderrichtung erforderlichen Bauraum zu reduzieren, können der erste Sensor und der zweite Sensor parallel zur Bewegungsrichtung versetzt zueinander und teilweise übereinander angeordnet sein. Da die beiden Sensoren nicht gleichzeitig aktiviert sind und sich ihre Magnetfelder daher nicht stören, ist es für deren Betrieb nicht hinderlich, wenn zum Beispiel die Gehäuse der Sensoren teilweise übereinander angeordnet sind. Auf diese Weise ist eine verschachtelte Anordnung der Mehrzahl von Sensoren möglich und der Bauraum in Förderrichtung kann reduziert werden. Ist der dritte Sensor vorgesehen, können beispielsweise der erste und der dritte Sensor in einer Ebene angeordnet sein und der zweite Sensor einer Ebene unterhalb des ersten und des dritten Sensors angeordnet sein.

Besonders vorteilhaft sind die Sensoren der Mehrzahl von Sensoren als induktive Ringsensoren ausgebildet. Diese sind verhältnismäßig kostengünstig und zugleich zuverlässig und können gut in die Prüfvorrichtung integriert werden. Vorzugsweise weist jeder Ringsensor eine im Wesentlichen zylindrische Aufnahme auf, in die der zu prüfende Behälter einführbar ist und die eine Mittelachse aufweist, die im Wesentlichen parallel zur Bewegungsrichtung ausgerichtet ist. Dadurch können die Behälter in Bewegungsrichtung einfach in die zylindrische Aufnahme der Ringsensoren bewegt und durch diese geprüft werden. Die zylindrische Aufnahme bildet vorzugsweise eine Durchgangsöffnung, sodass der jeweils zu prüfende Behälter durch den Ringsensor hindurch unterstützt und in den Ringsensor bewegt werden kann. Vorzugsweise beträgt ein Innendurchmesser der Sensoren bzw. der Durchmesser der Aufnahme zwischen 20 mm und 100 mm.

Da sich aufgrund der abwechselnden Aktivierung des ersten und des zweiten Sensors deren Magnetfelder nicht gegenseitig beeinflussen, kann ein Abstand zwischen den Mittelachsen von zwei nebeneinander angeordneten Sensoren der Mehrzahl von Sensoren kleiner als die Ausdehnung eines Magnetfelds jedes Sensors in einer Ebene senkrecht zu dessen Mittelachse sein. So wird ein kompakter Aufbau ermöglicht. Vorzugsweise beträgt ein Abstand zwischen den Mittelachsen von zwei nebeneinander angeordneten Sensoren der Mehrzahl von Sensoren zwischen 150 mm und 210 mm, mehr bevorzugt zwischen 170 mm und 190 mm.

Die Erfindung betrifft auch eine Verpackungsmaschine zum Verpacken von einnehmbaren Produkten, insbesondere von medizinischen oder pharmazeutischen Produkten oder Nahrungs- oder Nahrungsergänzungsmitteln, in Behälter und zum Prüfen der Behälter mittels der Prüfvorrichtung. Die Verpackungsmaschine kann als Flaschenlinie ausgebildet. Die Behälter der Mehrzahl von Behältern sind dann als Flaschen ausgebildet, wie bereits beschrieben.

Die Verpackungsmaschine umfasst vorzugsweise eine Zuführeinheit, die zum Zuführen einer Mehrzahl von Behältern in die Verpackungsmaschine eingerichtet ist, eine Fülleinheit, die zum Füllen der Mehrzahl von Behältern mit den einnehmbaren Produkten eingerichtet ist, eine Verschließeinheit, die zum Verschließen der Mehrzahl von Behältern mit jeweils einem Deckel eingerichtet ist, und eine erfindungsgemäße Prüfvorrichtung zum Prüfen der Mehrzahl von Behältern auf Fremdkörper, insbesondere metallische Fremdkörper, darin. Die Zuführeinheit ist vor der Fülleinheit angeordnet und die Verschließeinheit ist nach der Fülleinheit angeordnet. Auf diese Art und Weise wird eine Verpackungsmaschine bereitgestellt, mittels derer getaktet geförderte Behälter während des Verpackungsprozesses einfach auf Fremdkörper und vor allem auf metallische Fremdkörper geprüft werden können.

Vorzugsweise wird die Mehrzahl von Behältern in der gesamten Verpackungsmaschine in der Förderebene und in der Förderrichtung bewegt. Die Fördereinrichtung der Prüfvorrichtung ist bevorzugt dazu eingerichtet, die Mehrzahl von Behältern getaktet durch die Fülleinheit, die Verschließeinheit und die Prüfvorrichtung und ggf. durch die gesamte Verpackungsmaschine zu fördern.

Die Verpackungsmaschine kann weiterhin eine Trockenmittelzuführung, die zum Zuführen von Trockenmittel in die Mehrzahl von Behältern eingerichtet ist, und unabhängig davon eine Wattebauschzuführung (auch als Cottoner bezeichnet), die zum Zuführen von Wattebauschen in die Mehrzahl von Behältern eingerichtet ist, umfassen. Falls vorhanden, ist die Trockenmittelzuführung bevorzugt zwischen der Zuführeinheit und der Fülleinheit angeordnet. Die Wattebauschzuführung ist, falls vorhanden, bevorzugt zwischen der Fülleinheit und der Verschließeinheit angeordnet.

Grundsätzlich kann die Prüfvorrichtung in zumindest eine aus der Zuführ-, Füll- oder Verschließeinheit oder in zumindest eine aus der Trockenmittel- oder der Wattebauschzuführung der Verpackungsmaschine integriert sein. Alternativ kann die Prüfvorrichtung einer aus der Zuführ-, Füll- oder Verschließeinheit oder der Trockenmittel- oder der Wattebauschzuführung in Förderrichtung nachgeschaltet sein. In diesem Fall bildet die Prüfvorrichtung ein selbstständiges Modul der Verpackungsmaschine.

Weitere Merkmale und Vorteile der vorliegenden Erfindung sind nachfolgend unter Bezugnahme auf die beigefügten Figuren beschrieben.
- Fig. 1: zeigt schematisch eine Verpackungsmaschine mit einer Prüfvorrichtung.
- Fig. 2a, b, c: zeigen schematisch eine Prüfvorrichtung während verschiedener Schritte des erfindungsgemäßen Verfahrens.
- Fig. 3: zeigt schematisch einen alternativen Aufbau der Prüfvorrichtung.

In Fig. 1 ist eine Verpackungsmaschine 2 zum Verpacken von einnehmbaren Produkten (nicht dargestellt) in Behälter 4 schematisch in einer Seitenansicht dargestellt. Die Verpackungsmaschine 2 ist bevorzugt als Flaschenlinie ausgebildet, die Einheiten, Zuführungen und Vorrichtungen zum Verpacken der einnehmbaren Produkte in die als Flaschen ausgebildeten Behälter 4 umfasst. Es versteht sich, dass die Offenbarung jedoch nicht auf eine Flaschenlinie und auf als Flaschen ausgebildete Behälter 4 beschränkt ist, sondern allgemein auf Verpackungsmaschinen 2 für entsprechende Behälter 4 zutrifft.

Die Verpackungsmaschine 2 umfasst vorzugsweise eine Zuführeinheit 6, die zum Zuführen einer Mehrzahl der Behälter 4 in die Verpackungsmaschine 2 eingerichtet ist, eine Fülleinheit 8, die zum Füllen der Mehrzahl von Behältern 4 mit den einnehmbaren Produkten eingerichtet ist, sowie eine Verschließeinheit 10, die zum Verschließen der Mehrzahl von Behältern 4 mit jeweils einem Deckel 5 eingerichtet ist. Optional umfasst die Verpackungsmaschine 2 zudem eine Trockenmittelzuführung 12, die zum Zuführen von Trockenmittel in die Mehrzahl von Behältern 4 eingerichtet ist, und eine Wattebauschzuführung 14, die zum Zuführen von Wattebauschen in die Mehrzahl von Behältern 4 eingerichtet ist. Schließlich umfasst die Verpackungsmaschine 2 noch eine Prüfvorrichtung 16, die zum Prüfen der Mehrzahl von Behältern 4 auf Fremdkörper, insbesondere auf metallische Fremdkörper, eingerichtet ist.

Die Prüfvorrichtung 16 kann eine Fördereinrichtung 18 umfassen, die dazu eingerichtet ist, die Mehrzahl von Behältern 4 getaktet in einer Förderebene 20 in eine Förderrichtung F durch die Prüfvorrichtung 16 zu bewegen. Die Förderrichtung F erstreckt sich parallel zur Förderebene 20. Bevorzugt sind die Förderrichtung F und die Förderebene 20 horizontal ausgerichtet. Die Förderebene 20 kann beispielsweise durch eine Oberfläche eines Fördertischs 22 definiert sein, auf der die Mehrzahl von Behältern 4 durch die Prüfvorrichtung 16 gefördert werden.

Die Fördereinrichtung 18 erfasst jeden der Mehrzahl von Behältern 4 vorzugsweise formschlüssig, wie durch die Halteelemente 24 in Fig. 1 angedeutet. Beispielsweise handelt es sich bei der Fördereinrichtung 18 um eine Leiste, die sich im Wesentlichen parallel zur Förderrichtung F erstreckt und an der Vorsprünge als Halteelemente 24 angebracht oder ausgebildet sind. Eine solche Fördereinrichtung 18 wird auch als "Rechen" bezeichnet. Alternative geeignete Fördereinrichtungen sind dem Fachmann bekannt.

Die Zuführeinheit 6, die Fülleinheit 8 und die Verschließeinheit 10 sind in dieser Reihenfolge in Förderrichtung F hintereinander angeordnet, um zugeführte Behälter 4 zunächst zu befüllen und dann zu verschließen. Die Trockenmittelzuführung 12 ist bevorzugt in Förderrichtung F zwischen der Zuführeinheit 6 und der Fülleinheit 8 angeordnet und die Wattebauschzuführung 14 ist bevorzugt in Förderrichtung F zwischen der Fülleinheit 8 und der Verschließeinheit 10 angeordnet, sie können aber in Anpassung an die jeweils vorliegenden Anforderungen auch an anderer Stelle angeordnet sein. Ebenso ist es denkbar, dass die Verpackungsmaschine 2 weitere Einheiten bzw. Bearbeitungsstationen umfasst.

Es ist besonders vorteilhaft, wenn die Fördereinrichtung 18 derart ausgebildet ist, dass sie die Mehrzahl von Behältern 4 nicht nur durch die Prüfvorrichtung 16, sondern durch die gesamte Verpackungsmaschine 2 fördert. Entsprechend kann sich der Fördertisch 22 durch die gesamte Verpackungsmaschine 2, also von der Zuführeinheit 6 bis zur Verschließeinheit 10 und zur Prüfvorrichtung 16, ggf. auch darüber hinaus erstrecken.

Die Prüfvorrichtung 16 ist in der dargestellten Ausführungsform in Förderrichtung F hinter der Verschließeinheit 10 angeordnet, also der Verschließeinheit 10 nachgeschaltet. Dies hat den Vorteil, dass bereits verschlossene Behälter 4 mittels der Prüfvorrichtung 16 geprüft werden. Eine Verunreinigung des Behälterinhalts der Behälter 4 durch Fremdkörper ist folglich nach dem Prüfen nicht mehr möglich. Die Prüfvorrichtung 16 kann in diesem Fall als eigenständiges Modul der Verpackungsmaschine 2 ausgebildet sein. Die Prüfvorrichtung 16 kann aber auch an anderer Stelle in der Verpackungsmaschine 2 angeordnet sein. Ebenso kann die Verpackungsmaschine 2 eine Mehrzahl von Prüfvorrichtungen 16 an unterschiedlichen Stellen aufweisen. Es ist auch denkbar, dass die Prüfvorrichtung 16 in eine Einheit der Verpackungsmaschine 2, insbesondere in die Fülleinheit 8, die Wattebauschzuführung 14 oder die Verschließeinheit 10 integriert ist.

Wie in Fig. 1 und 2 zu sehen, umfasst die Prüfvorrichtung 16 eine Mehrzahl von Sensoren 26, 30, 34, die jeweils in einem Prüfbereich 28, 32, 36 der Prüfvorrichtung 16 angeordnet und zum Detektieren von Fremdkörpern, insbesondere von metallischen Fremdkörpern, in einem zu prüfenden Behälter 4a, 4b, 4c der Mehrzahl von Behältern 4 eingerichtet sind.

Die Mehrzahl von Sensoren umfasst zumindest einen ersten Sensor 26 und einen zweiten Sensor 30 und ggf. weitere Sensoren, wie zum Beispiel einen dritten Sensor 34. Der erste Sensor 30 zum Prüfen eines ersten zu prüfenden Behälters 4a kann in einem ersten Prüfbereich 28 angeordnet sein. Der zweite Sensor 30 zum Prüfen eines zweiten zu prüfenden Behälters 4b kann in einem zweiten Prüfbereich 32 angeordnet sein und der dritte Sensor 34 zum Prüfen eines dritten zu prüfenden Behälters 4c kann in einem dritten Prüfbereich 36 angeordnet sein. Die Mehrzahl von Sensoren 26, 30, 34 ist in Förderrichtung F hintereinander angeordnet und bevorzugt dazu eingerichtet, den ersten, den zweiten und den dritten zu prüfenden Behälter 4a, 4b, 4c im gleichen Takt zu prüfen. Um in Förderrichtung F möglichst wenig Bauraum zu benötigen, können der erste Sensor 26 und der zweite Sensor 30 senkrecht zur Förderrichtung versetzt zueinander und teilweise übereinander angeordnet sein, wie in Fig. 3 gezeigt. Bevorzugt sind der erste und der dritte Sensor 26, 34 auf einer Höhe angeordnet und der zweite Sensor 30 ist unter diesen angeordnet. Im Übrigen treffen die bezüglich der Ausführungsform nach Fig. 1 und 2 beschriebenen Merkmale analog auf die Ausführungsform nach Fig. 3 zu.

In Fig. 1 ist ferner zu erkennen, dass die Einheiten 8, 10 und Zuführungen 12, 14 sowie die Prüfvorrichtung 16 der Verpackungsmaschine 2 bevorzugt zum Befüllen, Verschließen und Prüfen jeweils mehrerer Behälter 4 der Mehrzahl von Behältern 4 gleichzeitig ausgebildet sind, um die Effizienz der Verpackungsmaschine 2 zu erhöhen. Zum Beispiel umfasst die Fülleinheit 8 eine Mehrzahl von Fülleinrichtungen 38, die jeweils zum Befüllen eines Behälters 4 eingerichtet sind und die in Förderrichtung F beabstandet zueinander angeordnet sind. Die Verschließeinheit 10 kann eine Mehrzahl von Verschließeinrichtungen 40 umfassen, die jeweils zum Verschließen eines Behälters 4 eingerichtet sind und die in Förderrichtung F beabstandet zueinander angeordnet sind. Entsprechend kann die Trockenmittelzuführung 12 eine Mehrzahl von ersten Zuführeinrichtungen 42 umfassen und die Wattebauschzuführung 14 eine Mehrzahl von zweiten Zuführeinrichtungen 44 umfassen, wobei die Mehrzahl von ersten Zuführeinrichtungen 42 und die Mehrzahl von zweiten Zuführeinrichtungen 44 jeweils zum Zuführen eines Trockenmittels bzw. eines Wattebauschs in einen Behälter 4 eingerichtet sind und in Förderrichtung F beabstandet zueinander angeordnet sind.

Für den getakteten Betrieb der Verpackungsmaschine 2 ist es von Vorteil, wenn die Anzahl der Fülleinrichtungen 38, der Verschließeinrichtungen 40, der ersten Zuführeinrichtungen 42, der zweiten Zuführeinrichtungen 44 und der Sensoren 26, 30, 34 derselben vorbestimmten Anzahl entsprechen. Im dargestellten bevorzugten Ausführungsbeispiel ist die vorbestimmte Anzahl drei, sodass jeweils drei der Einrichtungen 38, 40, 42, 44 sowie drei Sensoren 26, 30, 34 vorgesehen sind. Somit werden in jedem Takt der Verpackungsmaschine 2 an jeder Einheit 8, 10, Zuführung 12, 14 bzw. an der Prüfvorrichtung 16 der Verpackungsmaschine 2 drei Behälter 4 der Mehrzahl von Behältern 4 bearbeitet.

Die Mehrzahl von Sensoren 26, 30, 34 kann oberhalb der Förderebene 20 angeordnet sein, wie in Fig. 1 gestrichelt für den ersten, den zweiten und den dritten Sensor 26', 30', 34' angedeutet. Bevorzugt ist die Mehrzahl von Sensoren 26, 30, 34 jedoch stationär unterhalb der Förderebene 20 angeordnet. Um eine Relativbewegung zwischen der Mehrzahl von Sensoren 26, 30, 34 und den zu prüfenden Behältern 4a, 4b, 4c zu erzeugen, weist die Prüfvorrichtung 16 vorzugsweise eine Bewegungseinrichtung auf, die hier eine Mehrzahl von Trägerelementen 46, 48, 50 umfasst, die in Fig. 2a-c und 3 zu sehen sind. Jedem Sensor 26, 30, 34 kann ein Trägerelement 46, 48, 50 zugeordnet sein, um jeweils einen der zu prüfenden Behälter 4a, 4b, 4c in den jeweiligen Sensor 26, 30, 34 zu bewegen. Genauer kann die Prüfvorrichtung 16 ein erstes Trägerelement 46, von dem der erste zu prüfende Behälter 4a im ersten Prüfbereich 28 aufgenommen ist, ein zweites Trägerelement 48, von dem der zweite zu prüfende Behälter 4b im zweiten Prüfbereich 32 aufgenommen ist, und ein drittes Trägerelement 50 umfassen, von dem der dritte zu prüfende Behälter 4c im dritten Prüfbereich 36 aufgenommen ist.

Die Mehrzahl von Trägerelementen 46, 48, 50 ist derart beweglich ausgebildet, dass eine Relativbewegung zwischen der Mehrzahl von Sensoren 26, 30, 34 und den zu prüfenden Behältern 4a, 4b, 4c in einer Bewegungsrichtung B erzeugbar ist, die senkrecht zur Förderebene 20 ausgerichtet ist. Wie in Fig. 2a-c zu sehen, ist die Mehrzahl von Trägerelementen 46, 48, 50 derart angeordnet, dass ihre Kontaktfläche 52 zunächst in der Förderebene 20 liegt. Die Behälter 4a, 4b, 4c stehen auf der Kontaktfläche 52 des jeweiligen Trägerelements 46, 48, 50. Die Mehrzahl von Trägerelementen 46, 48, 50 ist in der dargestellten Ausführungsform bezüglich der Förderebene 20 absenkbar.

Wie in Fig. 2a weiterhin zu sehen ist, weist jeder Behälter 4 im Allgemeinen einen Boden 401, eine umlaufende Wand 402 und einen Hals 403 auf. Der Hals 403 bildet eine Öffnung 404 des Behälters 4, durch die die einnehmbaren Produkte in den Behälter 4 gefüllt und aus dem Behälter 4 entnommen werden können. Ein Deckel 5 (siehe Fig. 1) ist vorzugsweise auf den Behälter 4 aufgepresst oder aufgeschraubt. Jeder Behälter 4 ist vorzugsweise rotationssymmetrisch um eine Mittelachse 405 ausgebildet. Die Mittelachse 405 ist vorzugsweise zumindest im Prüfbereich senkrecht zur Förderebene 20 und parallel zur Bewegungsrichtung B ausgerichtet. Ferner weist jeder Behälter 4 einen Durchmesser D auf, der bevorzugt im Bereich der umlaufenden Wand 402, insbesondere im Bereich eines größten Durchmessers der umlaufenden Wand 402 zu messen ist. Eine Höhe H jedes Behälters 4 ist bevorzugt parallel zur Mittelachse 405 des Behälters 4 vom Boden 401 bis zu einem oberen Rand des Halses 403 definiert. Solche Behälter können auch als Flaschen bezeichnet werden.

In allen Ausführungsformen kann die Bewegungseinrichtung der Prüfvorrichtung 16 zumindest einen Aktor umfassen, der dazu ausgebildet ist, die Mehrzahl von Trägerelementen 46 parallel zur Bewegungsrichtung B zu bewegen. Der zumindest eine Aktor kann als elektrischer, elektro-magnetischer, hydraulischer, pneumatischer oder mechanischer Aktor ausgebildet sein, wie z.B. als Elektromotor oder pneumatische oder hydraulische Zylindereinheit. Es kann für jedes Trägerelement 46, 48, 50 ein Aktor vorgesehen sein, der mit dem jeweiligen Trägerelement 46, 48, 50 verbunden ist oder auf dieses wirkt. Um die Trägerelemente 46, 48, 50 und damit die zu prüfenden Behälter 4a, 4b, 4c synchron zu bewegen, sind sie vorzugsweise mittels eines Verbindungselements miteinander verbunden, das mittels des Aktors bewegbar ist. Beispielsweise ist das Verbindungselement auf einem Schlitten beweglich an einer Linearführung gelagert. Die Linearführung erstreckt sich vorzugsweise im Wesentlichen parallel zur Bewegungsrichtung B. Der Aktor kann dann als Servomotor ausgebildet sein und den Schlitten entlang der Linearführung bewegen.

In allen Ausführungsformen ist jeder Sensor der Mehrzahl von Sensoren 26, 30, 34 vorzugsweise als Ringsensor ausgebildet, der den jeweils zu prüfenden Behälter 4a, 4b, 4c in Umfangsrichtung des Behälters 4a, 4b, 4c vollständig umgeben kann. Beispielhaft ist anhand der Fig. 2c erläutert, dass der jeweilige Sensor 26 eine im Wesentlichen zylindrische Aufnahme 54 aufweist, die vorzugsweise als Durchgangsöffnung ausgebildet ist und in die der zu prüfende Behälter 4a einführbar ist.

Ein Verfahren zum Prüfen der Behälter 4 auf Fremdkörper mittels der Prüfvorrichtung 16 wird nun anhand der Fig. 2a-2c beschrieben. Nachdem die Behälter 4 getaktet in Förderrichtung F in die Prüfvorrichtung 16 gefördert wurden, werden die zu prüfenden Behälter 4a, 4b, 4c dort jeweils in einem der Prüfbereiche 28, 32, 36 positioniert. Genauer wird der erste zu prüfende Behälter 4a in einer ersten Position, der zweite zu prüfende Behälter 4b in einer zweiten Position und der dritte zu prüfende Behälter 4c in einer dritten Position angeordnet, die auch als Ausgangspositionen bezeichnet werden, wie in Fig. 2a dargestellt.

Anschließend werden die zu prüfenden Behälter 4a, 4b, 4c gleichzeitig relativ zur Mehrzahl von Sensoren 26, 30, 34 bewegt, sodass jeder Sensor 26, 30, 34 den jeweils zu prüfenden Behälter 4a, 4b, 4c zeitweise zumindest teilweise oder vollständig umgibt, wie in Fig. 2b und 2c dargestellt. Insbesondere können die zu prüfenden Behälter 4a, 4b, 4c aus ihrer jeweiligen Ausgangsposition (Fig. 2a), in der sie parallel zur Bewegungsrichtung B beabstandet zur Mehrzahl von Sensoren 26, 30, 34 angeordnet sind, in eine untere Extremposition, die in Fig. 2b und 2c dargestellt ist, und aus dieser Extremposition zurück in ihre Ausgangsposition bewegt werden. In der dargestellten Ausführungsform wird die Mehrzahl von Trägerelementen 46, 48, 50 abgesenkt, um den ersten Behälter 4a in die erste Extremposition, den zweiten Behälter 4b in die zweite Extremposition und den dritten Behälter 4c in die dritte Extremposition zu bewegen, und anschließend wieder angehoben.

Während dieser Relativbewegung erkennt die Mehrzahl von Sensoren 26, 30, 34, ob ein Fremdkörper in einem der zu prüfenden Behälter 4a, 4b, 4c enthalten ist und prüft die Behälter 4a, 4b, 4c somit auf Fremdkörper. Genauer wird der erste zu prüfende Behälter 4a durch den ersten Sensor 26, der zweite zu prüfende Behälter 4b durch den zweiten Sensor 30 und der dritte zu prüfende Behälter 4c durch den dritten Sensor 34 geprüft.

Damit jeder Sensor 26, 30, 34 mit optimalen Einstellungen betrieben werden kann und sich die Sensoren 26, 30, 34 dabei auch bei geringem Abstand parallel zur Förderrichtung F nicht gegenseitig stören bzw. beeinflussen, ist von zwei benachbarten Sensoren der Mehrzahl von Sensoren 26, 30, 34 jeweils nur ein Sensor aktiviert, während der andere deaktiviert ist. Folglich ist der erste Sensor 26 aktiviert, wie in Fig. 2b durch die Schraffur angedeutet, während der zweite Sensor 30 deaktiviert ist. Da der erste Sensor 26 und der dritte Sensor 34 parallel zur Förderrichtung F weit genug voneinander entfernt sind, können der erste Sensor 26 und der dritte Sensor 34 gleichzeitig aktiviert sein und somit den ersten Behälter 4a und den dritten Behälter 4c gleichzeitig prüfen. Der erste und der dritte Sensor 26, 34 werden dann deaktiviert und der zweite Sensor 30 wird zum Prüfen des zweiten Behälters 4b aktiviert, wie in Fig. 2c angedeutet.

Der erste Sensor 26, gegebenenfalls zusammen mit dem dritten Sensor 34, und der zweite Sensor 30 können im Wesentlichen beliebig abwechselnd aktiviert und deaktiviert werden, solange jeweils nur ein Sensor aktiviert ist, während der andere Sensor deaktiviert ist. Beispielsweise kann der Wechsel in einer vorbestimmten Frequenz erfolgen, während die Behälter 4a, 4c, 4d aus ihrer Ausgangsposition in die jeweilige Extremposition und zurück in die Ausgangsposition bewegt werden. Alternativ kann zum Beispiel der erste Sensor, gegebenenfalls zusammen mit dem dritten Sensor 34, während des Absenkens der zu prüfenden Behälter 4a, 4b, 4c aktiviert sein (Fig. 2b) und der zweite Sensor während des Anhebens der zu prüfenden Behälter 4a, 4b, 4c aktiviert sein (Fig. 2c) oder umgekehrt.

Es versteht sich, dass sich dieser Grundsatz ausgehend von einer Prüfvorrichtung mit dem ersten und dem zweiten Sensor auf eine beliebige Anzahl von Sensoren skalieren lässt. Weitere Ausführungsformen im Rahmen der durch die beigefügten Ansprüche definierten Erfindung sind für den Fachmann ersichtlich.

## Patentansprüche

1. Verfahren zum Prüfen von Behältern (4) für einnehmbare Produkte, insbesondere für medizinische oder pharmazeutische Produkte oder für Nahrungs- oder Nahrungsergänzungsmittel, mittels einer Prüfvorrichtung (16), die eine Mehrzahl von Sensoren (26, 30) mit zumindest einem ersten Sensor (26) und einem zweiten Sensor (30) zum Detektieren von Fremdkörpern, insbesondere von metallischen Fremdkörpern, in den Behältern (4) umfasst, wobei der erste Sensor (26) und der zweite Sensor (30) parallel zu einer Förderrichtung (F) der Behälter (4) hintereinander angeordnet sind, wobei das Verfahren die folgenden Schritte umfasst:
a) Fördern einer Mehrzahl von Behältern (4) getaktet in der Förderrichtung (F);
b) Anordnen eines ersten zu prüfenden Behälters (4a) der Mehrzahl von Behältern (4) in einer ersten Position und eines zweiten zu prüfenden Behälters (4b) der Mehrzahl von Behältern (4) in einer zweiten Position;
c) Erzeugen einer Relativbewegung zwischen dem ersten zu prüfenden Behälter (4a) und dem ersten Sensor (26) parallel zu einer Bewegungsrichtung (B), die im Wesentlichen senkrecht zur Förderrichtung (F) ausgerichtet ist, und Erzeugen einer Relativbewegung zwischen dem zweiten zu prüfenden Behälter (4b) und dem zweiten Sensor (30) parallel zur Bewegungsrichtung (B), sodass der erste Sensor (26) den ersten zu prüfenden Behälter (4a) zeitweise zumindest teilweise umgibt und der zweite Sensor (30) den zweiten zu prüfenden Behälter (4b) zeitweise zumindest teilweise umgibt;
d) Prüfen des ersten zu prüfenden Behälters (4a) durch den ersten Sensor (26) und Prüfen des zweiten zu prüfenden Behälters (4b) durch den zweiten Sensor (30),
**dadurch gekennzeichnet, dass**
beim Prüfen des ersten zu prüfenden Behälters (4a) der erste Sensor (26) aktiviert ist, während der zweite Sensor (30) deaktiviert ist, und beim Prüfen des zweiten zu prüfenden Behälters (4b) der zweite Sensor (30) aktiviert ist, während der erste Sensor (26) deaktiviert ist.

2. Verfahren nach Anspruch 1, **dadurch gekennzeichnet, dass** Schritt c) umfasst:
Bewegen des ersten zu prüfenden Behälters (4a) aus der ersten Position in eine erste Extremposition und aus der ersten Extremposition zurück in die erste Position und Bewegen des zweiten zu prüfenden Behälters (4b) aus der zweiten Position in eine zweite Extremposition und aus der zweiten Extremposition zurück in die zweite Position; und Schritt d) während Schritt c) erfolgt.

3. Verfahren nach Anspruch 2, **dadurch gekennzeichnet, dass** das Bewegen des ersten und des zweiten zu prüfenden Behälters (4a, 4b) aus der ersten bzw. zweiten Position in die erste bzw. zweite Extremposition das Absenken des ersten und des zweiten zu prüfenden Behälters (4a, 4b) umfasst und das Bewegen des ersten und des zweiten zu prüfenden Behälters (4a, 4b) aus der ersten bzw. zweiten Extremposition zurück in die erste bzw. zweite Position das Anheben des ersten und des zweiten zu prüfenden Behälters (4a, 4b) umfasst.

4. Verfahren nach Anspruch 3, **dadurch gekennzeichnet, dass** während des Absenkens des ersten und des zweiten zu prüfenden Behälters (4a, 4b) der erste Sensor (26) aktiviert ist und der zweite Sensor (30) deaktiviert ist und während des Anhebens des ersten und des zweiten zu prüfenden Behälters (4a, 4b) der zweite Sensor (30) aktiviert und der erste Sensor (26) deaktiviert ist.

5. Verfahren nach einem der Ansprüche 1 bis 3, **dadurch gekennzeichnet, dass** der erste Sensor (26) und der zweite Sensor (30) während Schritt c) abwechselnd aktiviert sind.

6. Verfahren nach einem der vorangehenden Ansprüche, **dadurch gekennzeichnet, dass** die Mehrzahl von Sensoren (26, 30, 34) einen dritten Sensor (34) zum Detektieren von Fremdkörpern, insbesondere von metallischen Fremdkörpern, in den Behältern (4) umfasst, wobei der zweite Sensor (30) in Förderrichtung (F) zwischen dem ersten Sensor (26) und dem dritten Sensor (34) angeordnet ist, wobei in Schritt b) ein dritter zu prüfender Behälter (4c) der Mehrzahl von Behältern (4) in einer dritten Position angeordnet wird, wobei in Schritt c) gleichzeitig eine Relativbewegung zwischen dem dritten zu prüfenden Behälter (4c) und dem dritten Sensor (34) parallel zur Bewegungsrichtung (B) erzeugt wird, sodass der dritte Sensor (34) den dritten zu prüfenden Behälter (4c) zeitweise zumindest teilweise umgibt, wobei in Schritt d) der dritte zu prüfende Behälter (4c) durch den dritten Sensor (34) geprüft wird und wobei beim Prüfen des ersten zu prüfenden Behälters (4a) der erste Sensor (26) aktiviert ist und beim Prüfen des dritten zu prüfenden Behälters (4c) der dritte Sensor (34) aktiviert ist, während der zweite Sensor (30) deaktiviert ist, und beim Prüfen des zweiten zu prüfenden Behälters (4b) der zweite Sensor (30) aktiviert ist, während der erste und der dritte Sensor (26, 34) deaktiviert sind.

7. Verfahren nach Anspruch 6, **dadurch gekennzeichnet, dass** der erste zu prüfende Behälter (4a) und der dritte zu prüfende Behälter (4c) gleichzeitig geprüft werden.

8. Verfahren nach einem der vorangehenden Ansprüche, **dadurch gekennzeichnet, dass** die Mehrzahl von Sensoren (26, 30) parallel zur Förderrichtung (F) hintereinander angeordnet sind, wobei von zwei in Förderrichtung (F) benachbarten Sensoren (26, 30) der Mehrzahl von Sensoren (26, 30) jeweils nur ein Sensor aktiviert ist, während der andere deaktiviert ist.

9. Prüfvorrichtung (16) zum Prüfen von Behältern (4) für einnehmbare Produkte, insbesondere für medizinische oder pharmazeutische Produkte oder für Nahrungs- oder Nahrungsergänzungsmittel, wobei die Prüfvorrichtung (16) eine Mehrzahl von Sensoren (26, 30) mit zumindest einem ersten Sensor (26) und einem zweiten Sensor (30) zum Detektieren von Fremdkörpern, insbesondere von metallischen Fremdkörpern, in den Behältern (4) umfasst, wobei der erste Sensor (26) und der zweite Sensor (30) parallel zu einer Förderrichtung (F) der Behälter (4) hintereinander angeordnet sind, **dadurch gekennzeichnet, dass** die Prüfvorrichtung (16) dazu eingerichtet ist, das Verfahren nach einem der Ansprüche 1 bis 9 auszuführen.

10. Prüfvorrichtung (16) nach Anspruch 9, **dadurch gekennzeichnet, dass** die Prüfvorrichtung (16) weiterhin eine Steuereinrichtung umfasst, die kommunizierend mit jedem der Mehrzahl von Sensoren (26, 30) verbunden ist und dazu eingerichtet ist, die Mehrzahl von Sensoren (26, 30) wahlweise zu aktivieren und zu deaktivieren.

11. Prüfvorrichtung (16) nach Anspruch 9 oder 10, **dadurch gekennzeichnet, dass** die Prüfvorrichtung (16) weiterhin umfasst:
eine Fördereinrichtung (18), die dazu ausgebildet ist, die Mehrzahl von Behältern (4) getaktet in eine Förderrichtung (F) zu fördern und den ersten zu prüfenden Behälter (4) in einer ersten Position und den zweiten zu prüfenden Behälter (4) in einer zweiten Position anzuordnen; und
eine Bewegungseinrichtung (46, 48), die dazu ausgebildet ist, gleichzeitig eine Relativbewegung zwischen dem ersten zu prüfenden Behälter (4a) und dem ersten Sensor (26) parallel zu einer Bewegungsrichtung (B), die im Wesentlichen senkrecht zur Förderrichtung (F) ausgerichtet ist, und eine Relativbewegung zwischen dem zweiten zu prüfenden Behälter (4b) und dem zweiten Sensor (30) parallel zur Bewegungsrichtung (B) zu erzeugen.

12. Prüfvorrichtung (16) nach einem der Ansprüche 9 bis 11, **dadurch gekennzeichnet, dass** der erste Sensor (26) und der zweite Sensor (30) parallel zur Bewegungsrichtung (B) versetzt zueinander und teilweise übereinander angeordnet sind.

13. Prüfvorrichtung (16) nach einem der Ansprüche 9 bis 12, **dadurch gekennzeichnet, dass** die Mehrzahl von Sensoren (26, 30) als induktive Ringsensoren ausgebildet sind, die eine im Wesentlichen zylindrische Aufnahme (54) mit einer Mittelachse aufweisen, die im Wesentlichen parallel zur Bewegungsrichtung (B) ausgerichtet ist, wobei ein Abstand zwischen den Mittelachsen von zwei nebeneinander angeordneten Sensoren (26, 30) der Mehrzahl von Sensoren (26, 30) kleiner ist als die Ausdehnung eines Magnetfelds jedes Sensors (26, 30) in einer Ebene senkrecht zu dessen Mittelachse.

14. Prüfvorrichtung (16) nach Anspruch 13, **dadurch gekennzeichnet, dass** der Abstand zwischen den Mittelachsen von zwei nebeneinander angeordneten Sensoren (26, 30) der Mehrzahl von Sensoren (26, 30) zwischen 150 mm und 210 mm, mehr bevorzugt zwischen 170 mm und 190 mm beträgt.

## Claims

1. A method for testing containers (4) for consumable products, in particular for medical or pharmaceutical products or for food or food supplements, by means of a testing device (16) comprising a plurality of sensors (26, 30) with at least a first sensor (26) and a second sensor (30) for detecting foreign bodies, in particular metallic foreign bodies, in the containers (4), wherein the first sensor (26) and the second sensor (30) are arranged one behind the other parallel to a conveying direction (F) of the containers (4), wherein the method comprises the following steps:
a) conveying a plurality of containers (4) in a clocked manner in the conveying direction (F);
b) arranging a first container (4a) to be tested from the plurality of containers (4) in a first position and a second container (4b) to be tested from the plurality of containers (4) in a second position;
c) generating a relative movement between the first container (4a) to be tested and the first sensor (26) parallel to a direction of movement (B) which is substantially perpendicular to the conveying direction (F), and generating a relative movement between the second container (4b) to be tested and the second sensor (30) parallel to the direction of movement (B), so that the first sensor (26) temporarily surrounds the first container (4a) to be tested at least partially and the second sensor (30) temporarily surrounds the second container (4b) to be tested at least partially;
d) testing the first container (4a) to be tested by the first sensor (26) and testing the second container (4b) to be tested by the second sensor (30),
**characterised in that**
when testing the first container (4a) to be tested, the first sensor (26) is activated while the second sensor (30) is deactivated, and when testing the second container (4b) to be tested, the second sensor (30) is activated while the first sensor (26) is deactivated.

2. The method according to claim 1, **characterised in that** step c) comprises:
moving the first container (4a) to be tested from the first position to a first extreme position and from the first extreme position back to the first position, and moving the second container (4b) to be tested from the second position to a second extreme position and from the second extreme position back to the second position; and step d) takes place during step c).

3. The method according to claim 2, **characterised in that** moving the first and second containers (4a, 4b) to be tested from the first and second positions to the first and second extreme positions comprises lowering the first and second containers (4a, 4b) to be tested, and moving the first and second containers (4a, 4b) from the first and second extreme positions back to the first and second positions comprises raising the first and second containers (4a, 4b) to be tested.

4. The method according to claim 3, **characterised in that** during the lowering of the first and second containers (4a, 4b) to be tested, the first sensor (26) is activated and the second sensor (30) is deactivated, and during the raising of the first and second containers (4a, 4b) to be tested, the second sensor (30) is activated and the first sensor (26) is deactivated.

5. The method according to any one of claims 1 to 3, **characterised in that** the first sensor (26) and the second sensor (30) are activated alternately during step c).

6. The method according to any one of the preceding claims, **characterised in that** the plurality of sensors (26, 30, 34) comprises a third sensor (34) for detecting foreign bodies, in particular metallic foreign bodies, in the containers (4), wherein the second sensor (30) is arranged in the conveying direction (F) between the first sensor (26) and the third sensor (34) in the conveying direction (F), wherein in step b) a third container (4c) to be tested from the plurality of containers (4) is arranged in a third position, wherein in step c) a relative movement between the third container (4c) to be tested and the third sensor (34) parallel to the direction of movement (B) so that the third sensor (34) temporarily surrounds the third container (4c) to be tested at least partially, wherein in step d) the third container (4c) to be tested is tested by the third sensor (34), and wherein, when testing the first container (4a) to be tested, the first sensor (26) is activated and, when the third container (4c) to be tested is tested, the third sensor (34) is activated while the second sensor (30) is deactivated, and when the second container (4b) to be tested is tested, the second sensor (30) is activated while the first and third sensors (26, 34) are deactivated.

7. The method according to claim 6, **characterised in that** the first container (4a) to be tested and the third container (4c) to be tested are tested simultaneously.

8. The method according to any one of the preceding claims, **characterised in that** the plurality of sensors (26, 30) are arranged in parallel to the conveying direction (F) one behind the other, wherein of two sensors (26, 30) of the plurality of sensors (26, 30) adjacent in the conveying direction (F), only one sensor is activated, while the other is deactivated.

9. A testing device (16) for testing containers (4) for consumable products, in particular for medical or pharmaceutical products or for food or food supplements, wherein the testing device (16) comprises a plurality of sensors (26, 30) with at least a first sensor (26) and a second sensor (30) for detecting foreign bodies, in particular metallic foreign bodies, in the containers (4), wherein the first sensor (26) and the second sensor (30) are arranged one behind the other parallel to a conveying direction (F) of the containers (4), **characterised in that** the testing device (16) is designed to carry out the method according to one of claims 1 to 9.

10. The testing device (16) according to claim 9, **characterised in that** the testing device (16) further comprises a control device which is connected in a communicative manner to each of the plurality of sensors (26, 30) and is designed to selectively activate and deactivate the plurality of sensors (26, 30).

11. The testing device (16) according to claim 9 or 10, **characterised in that** the testing device (16) further comprises:
a conveying device (18) which is designed to convey the plurality of containers (4) in a clocked manner in a conveying direction (F) and to arrange the first container (4) to be tested in a first position and the second container (4) to be tested in a second position; and
a movement device (46, 48) designed to simultaneously cause a relative movement between the first container (4a) to be tested and the first sensor (26) parallel to a movement direction (B) which is substantially perpendicular to the conveying direction (F), and a relative movement between the second container (4b) to be tested and the second sensor (30) parallel to the direction of movement (B).

12. The testing device (16) according to one of claims 9 to 11, **characterised in that** the first sensor (26) and the second sensor (30) are arranged parallel to the direction of movement (B) offset relative to each other and partially one above the other.

13. The testing device (16) according to one of claims 9 to 12, **characterised in that** the plurality of sensors (26, 30) are designed as inductive ring sensors which have a substantially cylindrical housing (54) with a central axis which is substantially parallel to the direction of movement (B), wherein a distance between the central axes of two adjacent sensors (26, 30) of the plurality of sensors (26, 30) is smaller than the extent of a magnetic field of each sensor (26, 30) in a plane perpendicular to its central axis.

14. The testing device (16) according to claim 13, **characterised in that** the distance between the central axes of two adjacent sensors (26, 30) of the plurality of sensors (26, 30) is between 150 mm and 210 mm, more preferably between 170 mm and 190 mm.

## Revendications

1. Procédé d'inspection de contenants (4) de produits ingérables, destinés notamment à des produits médicaux ou pharmaceutiques ou à des produits alimentaires ou compléments alimentaires au moyen d'un dispositif d'inspection (16), qui comprend une pluralité de capteurs (26, 30), avec au moins un premier capteur (26) et un deuxième capteur (30) pour la détection de corps étrangers, notamment de corps étrangers métalliques dans les contenants (4), le premier capteur (26) et le deuxième capteur (30) étant placés l'un derrière l'autre, à la parallèle d'une direction de convoyage (F) des contenants (4), le procédé comprenant les étapes suivantes, consistant à:
a) convoyer en cadence une pluralité de contenants (4) dans la direction de convoyage (F) ;
b) placer un premier contenant (4a) qui doit être inspecté de la pluralité de contenants (4) dans une première position et un deuxième contenant (4b) qui doit être inspecté de la pluralité de contenants (4) dans une deuxième position ;
c) générer un déplacement relatif entre le premier contenant (4a) qui doit être inspecté et le premier capteur (26), à la parallèle d'une direction de déplacement (B), qui est orientée sensiblement à la perpendiculaire de la direction de convoyage (F) et générer un déplacement relatif entre le deuxième contenant (4b) qui doit être inspecté et le deuxième capteur (30), à la parallèle de la direction de déplacement (B), de telle sorte que le premier capteur (26) entoure temporairement au moins en partie le premier contenant (4a) qui doit être inspecté et que le deuxième capteur (30) entoure temporairement au moins en partie le deuxième contenant (4b) qui doit être inspecté ;
d) inspecter le premier contenant (4a) qui doit être inspecté à l'aide du premier capteur (26) et inspecter le deuxième contenant (4b) qui doit être inspecté à l'aide du deuxième capteur (30),
**caractérisé en ce que**
lors de l'inspection du premier contenant (4a) qui doit être inspecté, le premier capteur (26) est activé, alors que le deuxième capteur (30) est désactivé et lors de l'inspection du deuxième contenant (4b) qui doit être inspecté, le deuxième capteur (30) est activé, alors que le premier capteur (26) est désactivé.

2. Procédé selon la revendication 1, **caractérisé en ce que** l'étape c) comprend :
le déplacement du premier contenant (4a) qui doit être inspecté de la première position dans une première position extrême et de la première position extrême en retour dans la première position et le déplacement du deuxième contenant (4b) qui doit être inspecté de la deuxième position dans une deuxième position extrême et de la deuxième position extrême en retour dans la deuxième position ; et **en ce que** l'étape d) a lieu pendant l'étape c).

3. Procédé selon la revendication 2, **caractérisé en ce que** le déplacement du premier et du deuxième contenants (4a, 4b) qui doivent être inspectés de la première ou de la deuxième position dans la première ou dans la deuxième position extrême comprend l'abaissement du premier et du deuxième contenants (4a, 4b) qui doivent être inspectés et **en ce que** le déplacement du premier et du deuxième contenants (4a, 4b) qui doivent être inspectés de la première ou de la deuxième position extrême en retour dans la première ou dans la deuxième position comprend le relèvement du premier et du deuxième contenants (4a, 4b) qui doivent être inspectés.

4. Procédé selon la revendication 3, **caractérisé en ce que** pendant l'abaissement du premier et du deuxième contenants (4a, 4b) qui doivent être inspectés, le premier capteur (26) est activé et le deuxième capteur (30) est désactivé et pendant le relèvement du premier et du deuxième contenants (4a, 4b) qui doivent être inspectés, le deuxième capteur (30) est activé et le premier capteur (26) est désactivé.

5. Procédé selon l'une quelconque des revendications 1 à 3, **caractérisé en ce que** le premier capteur (26) et le deuxième capteur (30) sont activés en alternance pendant l'étape c).

6. Procédé selon l'une quelconque des revendications précédentes, **caractérisé en ce que** la pluralité de capteurs (26, 30, 34) comprend un troisième capteur (34) pour la détection de corps étrangers, notamment de corps étrangers métalliques dans les contenants (4), le deuxième capteur (30) étant placé dans la direction de convoyage (F) entre le premier capteur (26) et le troisième capteur (34), dans l'étape b), un troisième contenant (4c) qui doit être inspecté de la pluralité de contenants (4) étant placé dans une troisième position, dans l'étape c) étant généré simultanément un déplacement relatif entre le troisième contenant (4c) qui doit être inspecté et le troisième capteur (34) à la parallèle de la direction de déplacement (B), de telle sorte que le troisième capteur (34) entoure temporairement au moins en partie le troisième contenant (4c) qui doit être inspecté, dans l'étape d) le troisième contenant (4c) qui doit être inspecté étant inspecté par le troisième capteur (34) et lors de l'inspection du premier contenant (4a) qui doit être inspecté, le premier capteur (26) étant activé et lors de l'inspection du troisième contenant (4c) qui doit être inspecté, le troisième capteur(34) étant activé, alors que le deuxième capteur (30) est désactivé et lors de l'inspection du deuxième contenant (4b) qui doit être inspecté, le deuxième capteur (30) étant activé, alors que le premier et le troisième capteurs (26, 34) sont désactivés.

7. Procédé selon la revendication 6, **caractérisé en ce que** le premier contenant (4a) qui doit être inspecté et le troisième contenant (4c) qui doit être inspecté sont inspectés simultanément.

8. Procédé selon l'une quelconque des revendications précédentes, **caractérisé en ce que** la pluralité de capteurs (26, 30) sont placés l'un derrière l'autre, à la parallèle de la direction de convoyage (F), parmi deux capteurs (26, 30) voisins dans la direction de convoyage (F) de la pluralité de capteurs (26, 30), chaque fois seulement un capteur étant activé, alors que l'autre est désactivé.

9. Dispositif d'inspection (16) de contenants (4) de produits ingérables, destinés notamment à des produits médicaux ou pharmaceutiques ou à des produits alimentaires ou compléments alimentaires, le dispositif d'inspection (16) comprenant une pluralité de capteurs (26, 30), avec au moins un premier capteur (26) et un deuxième capteur (30) destinés à détecter des corps étrangers, notamment des corps étrangers métalliques dans les contenants (4), le premier capteur (26) et le deuxième capteur (30) étant placés l'un derrière l'autre, à la parallèle d'une direction de convoyage (F) des contenants (4), **caractérisé en ce que** le dispositif d'inspection (16) est configuré pour réaliser le procédé selon l'une quelconque des revendications 1 à 9.

10. Dispositif d'inspection (16) selon la revendication 9, **caractérisé en ce que** le dispositif d'inspection (16) comprend par ailleurs un système de commande, qui est connecté en étant en communication avec chacun de la pluralité de capteurs (26, 30) et qui est configuré pour activer et désactiver sélectivement la pluralité de capteurs (26, 30).

11. Dispositif d'inspection (16) selon la revendication 9 ou 10, **caractérisé en ce que** le dispositif d'inspection (16) comprend par ailleurs :
un système de convoyage (18), qui est conçu pour convoyer en cadence la pluralité de contenants (4) dans une direction de convoyage (F) et pour placer le premier contenant (4) qui doit être inspecté dans une première position et le deuxième contenant (4) qui doit être inspecté dans une deuxième position ; et
un système de déplacement (46, 48), qui est conçu pour générer simultanément un déplacement relatif entre le premier contenant (4a) qui doit être inspecté et le premier capteur (26), à la parallèle d'une direction de déplacement (B), qui est orientée sensiblement à la perpendiculaire de la direction de convoyage (F) et un déplacement relatif entre le deuxième contenant (4b) qui doit être inspecté et le deuxième capteur (30) à la parallèle de la direction de déplacement (B).

12. Dispositif d'inspection (16) selon l'une quelconque des revendications 9 à 11, **caractérisé en ce que** le premier capteur (26) et le deuxième capteur (30) sont placés avec un décalage mutuel à la parallèle de la direction de déplacement (B) et sont partiellement superposés.

13. Dispositif d'inspection (16) selon l'une quelconque des revendications 9 à 12, **caractérisé en ce que** la pluralité de capteurs (26, 30) sont conçus sous la forme de capteurs annulaires inductifs, qui comportent un logement (54) sensiblement cylindrique pourvu d'un axe médian, qui est orienté sensiblement à la parallèle de la direction de déplacement (B), un écart entre les axes médians de deux capteurs (26, 30) placés l'un à côté de l'autre de la pluralité de capteurs (26, 30) étant inférieur à l'extension d'un champ magnétique de chaque capteur (26, 30) dans un plan perpendiculaire à l'axe médian de celui-ci.

14. Dispositif d'inspection (16) selon la revendication 13, **caractérisé en ce que** l'écart entre les axes médians de deux capteurs (26, 30) placés l'un à côté de l'autre de la pluralité de capteurs (26, 30) est compris entre 150 mm et 210 mm, de manière plus préférentielle, entre 170 mm et 190 mm.
